# FASCICULE DE BREVET EUROPEEN

(11) **EP 1 657 188 B1**
(45) Date de publication et mention de la délivrance du brevet: **11.01.2017**
(21) Numéro de dépôt: 05300905.6
(22) Date de dépôt: 08.11.2005
(51) Int. Cl.: B65F 1/14

(54) **Bac roulant, notamment de collecte de déchets**
Mit Laufrädern versehener Behälter, insbesondere zum Sammeln von Müll
Wheeled receptacle, preferably for collecting refuse

(30) Priorité: 10.11.2004 FR 0452599
(43) Date de publication de la demande: 17.05.2006
(73) Titulaire: COMPAGNIE PLASTIC OMNIUM, 69007 Lyon (FR)
(72) Inventeur: ROLIN, Christophe, 52360, NEUILLY L'EVEQUE (FR); PLISSONNIER, Bernard, 52200, PEIGNEY (FR); BLANCHARD, Frédéric, 52360, CHATENAY VAUDIN (FR); BRAZIER, Emmanuel, 52200, LANGRES (FR); MASSOTTE, Daniel, 52600, CULMONT (FR); ROGER, Florian, 68440, HABSHEIM (FR)
(74) Mandataire: Remy, Vincent Noel Paul

(56) Documents cités:
- DE-A- 1 729 642
- FR-A- 2 727 061

## Description

La présente invention a pour objet un bac roulant, notamment de collecte de déchets, selon le préambule de la revendication 1, et une roue agencée pour équiper un tel bac roulant selon le préambule de la revendication 16, et un procédé de fabrication d'une bande de roulement en matière plastique souple en vue de former une roue d'un bac roulant selon la revendication 21.

On connaît par la demande de brevet FR 2 727 061 un bac de collecte de déchets selon le préambule de la revendication 1, comportant une roue pourvue d'un moyeu présentant une jante périphérique pour recevoir un bandage de roulement. Le bandage de roulement comporte des parties pleines réalisées en polyéthylène linéaire basse densité et des parties creuses contenant du gaz sous pression.

Les bacs roulants de collecte de déchets présentent habituellement l'inconvénient que, lors du roulage, un bruit est généré, pouvant atteindre un niveau de nuisance sonore relativement élevé, notamment lorsque le bac est vide.

La présente invention vise à réduire le niveau sonore des bacs roulants lors du roulage.

L'invention a ainsi pour objet un bac roulant, notamment de collecte de déchets, dont au moins une roue comprend une bande de roulement en matière plastique souple, notamment en élastomère, la bande de roulement formant au moins une cavité sensiblement fermée, caractérisé par le fait que la bande de roulement comporte au moins une nervure interne, notamment annulaire, s'étendant dans ladite cavité sensiblement perpendiculairement à l'axe de rotation de la roue.

Cette cavité peut notamment présenter un volume supérieur au quart, notamment à la moitié, du volume total de la bande de roulement et avoir par exemple une forme annulaire.

La cavité peut être formée uniquement par la bande de roulement.

En variante, la cavité peut être formée par la bande de roulement et un moyeu de la roue.

Grâce à la cavité précitée, la bande de roulement peut présenter une déformabilité relativement importante, notamment plus élevée que celle d'une bande de roulement pleine en section transversale.

Ainsi, la bande de roulement selon l'invention permet d'absorber davantage de vibrations générées par le contact de la roue sur le sol, lors du roulage. La nervure interne assure notamment une rigidité renforcée de la bande de roulement, notamment dans une direction radiale, ce qui permet à la bande de roulement de mieux supporter un bac avec une charge relativement lourde.

La bande de roulement peut notamment être creuse sur 360° autour de l'axe de rotation de la roue.

Lorsque la bande de roulement comporte une enveloppe définissant la cavité fermée, cette enveloppe peut par exemple comporter une paroi radialement extérieure ayant une épaisseur constante ou variable suivant une direction parallèle à l'axe de rotation de la roue, cette épaisseur augmentant par exemple à la jonction de cette paroi radialement extérieure avec une ou plusieurs parois latérales de la bande de roulement.

Le cas échéant, l'enveloppe peut présenter une épaisseur variable sur tout son pourtour.

Dans un exemple de mise en oeuvre de l'invention, l'enveloppe comporte une zone de contact avec le sol sensiblement cylindrique de révolution.

La bande de roulement peut comporter deux nervures internes parallèles, voire davantage de nervures parallèles.

Ladite au moins une nervure interne se raccorde, le cas échéant, à une paroi radialement extérieure de la bande de roulement.

En variante, ladite au moins une nervure interne peut se raccorder à une paroi radialement intérieure de la bande de roulement.

La nervure interne peut comporter une extrémité libre ou être raccordée à ses extrémités à deux parois opposées.

La ou les nervures internes peuvent être réalisées d'un seul tenant avec le reste de la bande de roulement ou, en variante, être fixées sur cette dernière.

La forme et le nombre de nervures internes sont choisis avantageusement en fonction du comportement acoustique et mécanique de la roue.

L'enveloppe de la bande de roulement peut avoir par exemple une section transversale extérieure en U, c'est-à-dire avec une paroi annulaire extérieure formant une zone de contact avec le sol, et deux parois latérales se raccordant à cette paroi extérieure. Cette enveloppe peut être réalisée d'un seul tenant par exemple et comporter, le cas échéant, une ou plusieurs nervures internes. L'enveloppe peut être rapportée sur le moyeu de la roue, par exemple par collage ou soudage, ou, en variante, être comoulée avec le moyeu.

Dans un exemple de mise en oeuvre de l'invention, la cavité peut communiquer avec l'extérieur par exemple par l'intermédiaire d'un ou de plusieurs orifices. Ce ou ces orifices peuvent être situés par exemple sur une zone de contact de la bande de roulement avec le sol ou à tout autre emplacement. En variante, la cavité est complètement isolée de l'extérieur.

La bande de roulement peut être dépourvue de gaz sous pression emprisonné dans l'une des cavités. En variante, la bande de roulement peut contenir de l'air sous pression.

Dans un exemple de mise en oeuvre de l'invention, la matière plastique présente une dureté comprise entre 60 et 80 Shore, notamment entre 65 et 75 Shore.

La bande de roulement peut être réalisée en caoutchouc par exemple.

En variante, la bande de roulement est réalisée à base d'une mousse alvéolaire en plastique.

La bande de roulement peut être réalisée d'un seul tenant ou, en variante, comporter au moins deux portions assemblées.

Par exemple, la bande de roulement peut être obtenue par extrusion d'un élément tubulaire à partir duquel on forme la bande de roulement en rapprochant deux extrémités libres de l'élément tubulaire. Ces extrémités sont par exemple soudées entre elles.

Le bac roulant peut présenter une contenance comprise par exemple entre 60 L et 360 L, étant par exemple d'environ 120 L ou 240 L.

Le bac peut comporter un arbre avec à chaque extrémité une roue fixée dessus.

La roue peut comporter, si on le souhaite, un moyeu réalisé en matière plastique, par exemple par moulage par injection.

Ce moyeu peut comporter un voile relié à une jante portant la bande de roulement.

L'invention a encore pour objet une roue agencée pour équiper un bac roulant, notamment de collecte de déchets, comportant au moins une bande de roulement réalisée dans une matière plastique souple, la bande de roulement comportant au moins une cavité fermée, caractérisée par le fait que la bande de roulement comporte au moins une nervure interne, notamment annulaire, s'étendant dans ladite cavité sensiblement perpendiculairement à l'axe de rotation de la roue.

Dans un exemple de mise en oeuvre de l'invention, la bande de roulement comporte au moins deux portions assemblées, par exemple par soudage ou collage. Ces portions à assembler peuvent être réalisées par exemple par moulage par injection.

La bande de roulement peut comporter par exemple deux portions assemblées correspondant chacune à une moitié de la bande de roulement coupée par un plan géométrique perpendiculaire à l'axe de rotation de la roue.

En variante, la bande de roulement comporte deux portions assemblées, l'une radialement intérieure et l'autre radialement extérieure.

Dans un autre exemple de mise en oeuvre de l'invention, la bande de roulement est monolithique, notamment lorsque celle-ci présente une section transversale extérieure en U.

L'invention a encore pour objet un procédé de fabrication d'une bande de roulement en matière plastique souple, notamment un élastomère, en vue de former une roue d'un bac roulant, la bande de roulement définissant au moins une cavité sensiblement fermée et comportant au moins une nervure interne s'étendant dans ladite cavité sensiblement perpendiculairement à l'axe de rotation de la roue, le procédé comportant les étapes suivantes :
- extruder un élément tubulaire,
- former la bande de roulement à partir de l'élément tubulaire en assemblant, par exemple par soudure, deux extrémités de l'élément tubulaire.

L'invention pourra être mieux comprise à la lecture de la description détaillée qui va suivre, d'exemples de mise en oeuvre non limitatifs de l'invention, et à l'examen du dessin annexé, sur lequel :
- la figure 1 représente, schématiquement et partiellement, un bac roulant de collecte de déchets conforme à l'invention, et
- les figures 2 à 6 représentent, schématiquement et partiellement, en coupe axiale, différents exemples de mise en oeuvre d'une roue équipant le bac de la figure 1, les exemples des figures 2 et 3 ne faisant pas partie de l'invention.

On a représenté sur la figure 1 un bac roulant 1 de collecte de déchets, comportant une cuve 2 et un couvercle 3 articulé sur cette cuve 2.

La cuve 2 et le couvercle 3 peuvent être réalisés en matière plastique et la cuve 2 peut présenter par exemple une contenance de 120 L ou de 240 L.

La cuve 2 comporte à sa partie inférieure deux paliers 4 sur lesquels est monté un arbre 5 portant à chaque extrémité une roue 10.

Comme illustré sur les figures 2 à 5, chaque roue 10 comporte un moyeu 11 d'axe X permettant le montage de la roue 10 sur l'arbre 5, et pourvu d'un voile 12 relié à une jante 13 portant une bande de roulement 14.

La bande de roulement 14 est creuse et comporte une paroi annulaire 15 radialement extérieure, deux parois latérales 16 se raccordant à la paroi annulaire 15 et une paroi annulaire 17 radialement intérieure, en contact avec la jante 13.

Ces parois 15, 16 et 17 forment une enveloppe définissant une cavité annulaire fermée 20 s'étendant tout autour de l'axe de rotation X.

Dans l'exemple considéré, le volume de la cavité 20 est supérieur à la moitié du volume total de la bande de roulement 14.

La paroi annulaire 15 radialement extérieure définit une zone de contact 21 avec le sol, cette zone 21 étant sensiblement cylindrique de révolution d'axe X.

Les parois latérales 16 convergent l'une vers l'autre dans une direction radiale, vers l'extérieur.

En variante, les parois 16 peuvent être sensiblement parallèles.

La paroi annulaire 17 radialement intérieure présente une forme concave dans une direction radiale, vers l'extérieur.

Dans l'exemple illustré à la figure 2, ne faisant pas partie de l'invention, l'épaisseur de la paroi 15 radialement extérieure présente. suivant une direction parallèle à l'axe X, une épaisseur sensiblement constante.

Dans l'exemple illustré sur la figure 3, ne faisant partie de l'invention, la paroi 15 radialement extérieure peut présenter une épaisseur variable suivant l'axe X, cette épaisseur augmentant par exemple à la jonction de cette paroi 15 radialement extérieure avec les parois latérales 16.

Selon l'invention, la bande de roulement 14 comporte au moins une nervure interne 25, par exemple une nervure interne 25 unique, comme illustré sur la figure 4, ou deux nervures internes 25 parallèles, comme illustré sur la figure 5.

La ou les nervures internes 25 se raccordent à une extrémité à la paroi 15 radialement extérieure et présentent une extrémité libre 26.

En variante, la ou les nervures internes 25 peuvent être reliées aux deux extrémités à des parois en regard de la bande de roulement 14.

La bande de roulement 14 est réalisée, dans l'exemple considéré, dans une matière plastique souple, par exemple en caoutchouc. La matière plastique peut présenter une dureté comprise entre 65 et 75 Shore.

La bande de roulement 14 peut comporter deux portions assemblées, par exemple soudées ou collées.

Ces portions peuvent correspondre par exemple à deux moitiés de la bande de roulement 14 coupées suivant un plan perpendiculaire à l'axe X, ces deux portions pouvant par exemple être réalisées séparément par moulage.

En variante, les deux portions assemblées de la bande de roulement peuvent correspondre respectivement à des portions radialement intérieure et extérieure de la bande de roulement. La portion radialement intérieure peut comporter par exemple la paroi annulaire 17 radialement intérieure et la portion radialement extérieure peut comporter par exemple la paroi 15 radialement extérieure et les parois latérales 16 par exemple.

Les portions assemblées de la bande de roulement peuvent être réalisées dans des matériaux identiques. En variante, les portions assemblées peuvent être réalisées dans des matériaux différents, si on le souhaite, ayant par exemple des duretés différentes.

La forme et le nombre des nervures internes peuvent varier.

L'une des nervures internes peut par exemple se raccorder à une paroi radialement intérieure de la bande de roulement et comporter à l'opposé une extrémité libre.

Dans les exemples qui sont décrits ci-dessus, l'enveloppe de la bande de roulement est sensiblement fermée.

En variante, comme illustré sur la figure 6, la bande de roulement présente une section transversale extérieure en U, avec une paroi radialement extérieure 15 et deux parois latérales 16, étant dépourvue de paroi radialement intérieure 17.

L'enveloppe peut être réalisée par comoulage avec le moyeu 11, par exemple.

## Revendications

1. Bac roulant (1), notamment de collecte de déchets, dont au moins une roue (10) comprend une bande de roulement (14) en matière plastique souple, notamment en élastomère, la bande de roulement (14) formant au moins une cavité sensiblement fermée (20), **caractérisé par le fait que** la bande de roulement (14) comporte au moins une nervure interne (25), notamment annulaire, s'étendant dans ladite cavité (20) sensiblement perpendiculairement à l'axe de rotation (X) de la roue.

2. Bac selon la revendication 1, **caractérisé par le fait que** la cavité est formée uniquement par la bande de roulement.

3. Bac selon la revendication 1, **caractérisé par le fait que** la cavité est formée par la bande de roulement et un moyeu (11) de la roue.

4. Bac selon l'une quelconque des revendications précédentes, **caractérisé par le fait que** la cavité (20) présente un volume supérieur au quart, notamment à la moitié, du volume total de la bande de roulement.

5. Bac selon la revendication 1, **caractérisé par le fait que** la cavité (20) présente une forme annulaire.

6. Bac selon l'une quelconque des revendications précédentes, **caractérisé par le fait que** la bande de roulement (14) comporte une enveloppe définissant la cavité fermée.

7. Bac selon la revendication 6, **caractérisé par le fait que** l'enveloppe comporte une paroi annulaire (15) radialement extérieure ayant une épaisseur constante suivant une direction parallèle à l'axe de rotation (X) de la roue.

8. Bac selon la revendication 6, **caractérisé par le fait que** l'enveloppe comporte une paroi annulaire (15) radialement extérieure ayant une épaisseur variable suivant une direction parallèle à l'axe de rotation (X) de la roue, cette épaisseur augmentant par exemple à la jonction de cette paroi (15) radialement extérieure avec une ou plusieurs parois latérales (16).

9. Bac selon l'une quelconque des revendications 6 à 8, **caractérisé par le fait que** l'enveloppe comporte une zone de contact (21) avec le sol sensiblement cylindrique de révolution.

10. Bac selon la revendication 1 et éventuellement l'une quelconque des autres revendications précédentes, **caractérisé par le fait que** la bande de roulement comporte deux nervures internes (25) parallèles.

11. Bac selon la revendication 1 et éventuellement l'une quelconque des autres revendications précédentes, **caractérisé par le fait que** ladite au moins une nervure interne (25) se raccordé à une paroi (15) radialement extérieure de la bande de roulement (14).

12. Bac selon la revendication 1 et éventuellement l'une quelconque des autres revendications précédentes, **caractérisé par le fait que** ladite au moins une nervure interne (25) comporte une extrémité libre (26).

13. Bac selon l'une quelconque des revendications précédentes, **caractérisé par le fait que** la bande de roulement (14) est réalisée en caoutchouc ou à base d'une mousse alvéolaire en plastique.

14. Bac selon l'une quelconque des revendications précédentes, **caractérisé par le fait que** la cavité communique avec l'extérieur par exemple par l'intermédiaire d'un ou de plusieurs orifices.

15. Bac selon l'une quelconque des revendications précédentes, dans lequel la cavité est fermée, formant notamment une unique cavité, et est remplie d'un gaz ou d'un mélange de gaz sous pression.

16. Roue agencée pour équiper un bac roulant, notamment de collecte de déchets, comportant au moins une bande de roulement (14) réalisée dans une matière plastique souple, la bande de roulement comportant au moins une cavité fermée (20), **caractérisée par le fait que** la bande de roulement (14) comporte au moins une nervure interne (25), notamment annulaire, s'étendant dans ladite cavité (20) sensiblement perpendiculairement à l'axe de rotation (X) de la roue.

17. Roue selon la revendication 16, **caractérisée par le fait que** la bande de roulement comporte deux portions assemblées, par exemple par soudage ou collage.

18. Roue selon la revendication 17, **caractérisée par le fait que** la bande de roulement comporte deux portions assemblées correspondant chacune à une moitié de la bande de roulement coupée par un plan perpendiculaire à l'axe de rotation (X) de la roue.

19. Roue selon la revendication 17, **caractérisée par le fait que** la bande de roulement comporte deux portions assemblées, l'une radialement intérieure et l'autre radialement extérieure.

20. Roue selon la revendication 16, **caractérisée par le fait que** la bande de roulement est monolithique.

21. Procédé de fabrication d'une bande de roulement en matière plastique souple, notamment un élastomère, en vue de former une roue d'un bac roulant, la bande de roulement définissant au moins une cavité sensiblement fermée (20) et comportant au moins une nervure interne s'étendant dans la cavité sensiblement perpendiculairement à l'axe de rotation (X) de la roue, le procédé comportant les étapes suivantes :
- extruder un élément tubulaire,
- former la bande de roulement à partir de l'élément tubulaire en assemblant, par exemple par soudure, deux extrémités de l'élément tubulaire.

## Patentansprüche

1. Mit Laufrädern versehener Behälter (1), insbesondere zum Sammeln von Abfällen, von dem mindestens ein Rad (10) eine Lauffläche (14) aus flexiblem Kunststoff, insbesondere aus Elastomer, umfasst, wobei die Lauffläche (14) mindestens einen im Wesentlichen geschlossenen Hohlraum (20) bildet, **dadurch gekennzeichnet, dass** die Lauffläche (14) mindestens eine innere, insbesondere ringförmige, Rippe (25) aufweist, die sich in dem Hohlraum (20) im Wesentlichen senkrecht zu der Drehachse (X) des Rades erstreckt.

2. Behälter nach Anspruch 1, **dadurch gekennzeichnet, dass** der Hohlraum einzig durch die Lauffläche gebildet ist.

3. Behälter nach Anspruch 1, **dadurch gekennzeichnet, dass** der Hohlraum durch die Lauffläche und durch eine Nabe (11) des Rades gebildet ist.

4. Behälter nach einem der vorhergehenden Ansprüche, **dadurch gekennzeichnet, dass** der Hohlraum (20) ein Volumen aufweist, das größer als ein Viertel, insbesondere größer als die Hälfte, des gesamten Volumens der Lauffläche ist.

5. Behälter nach Anspruch 1, **dadurch gekennzeichnet, dass** der Hohlraum (20) eine Ringform aufweist.

6. Behälter nach einem der vorhergehenden Ansprüche, **dadurch gekennzeichnet, dass** die Lauffläche (14) einen Mantel aufweist, der den geschlossenen Hohlraum definiert.

7. Behälter nach Anspruch 6, **dadurch gekennzeichnet, dass** der Mantel eine radial außen liegende ringförmige Wand (15) aufweist, die eine in einer Richtung parallel zu der Drehachse (X) des Rades konstante Dicke hat.

8. Behälter nach Anspruch 6, **dadurch gekennzeichnet, dass** der Mantel eine radial außen liegende ringförmige Wand (15) aufweist, die eine in einer Richtung parallel zu der Drehachse (X) des Rades variable Dicke hat, wobei diese Dicke zum Beispiel an der Verbindung dieser radial außen liegenden Wand (15) mit einer oder mehreren seitlichen Wänden (16) zunimmt.

9. Behälter nach einem der Ansprüche 6 bis 8, **dadurch gekennzeichnet, dass** der Mantel eine Kontaktzone (21) mit dem im Wesentlichen rotationszylindrischen Boden hat.

10. Behälter nach Anspruch 1 und gegebenenfalls einem der anderen vorhergehenden Ansprüche, **dadurch gekennzeichnet, dass** die Lauffläche zwei parallele innere Rippen (25) aufweist.

11. Behälter nach Anspruch 1 und gegebenenfalls einem der anderen vorhergehenden Ansprüche, **dadurch gekennzeichnet, dass** die mindestens eine innere Rippe (25) sich an eine radial außen liegende Wand (15) der Lauffläche (14) anschließt.

12. Behälter nach Anspruch 1 und gegebenenfalls einem der anderen vorhergehenden Ansprüche, **dadurch gekennzeichnet, dass** die mindestens eine innere Rippe (25) ein freies Ende (26) aufweist.

13. Behälter nach einem der vorhergehenden Ansprüche, **dadurch gekennzeichnet, dass** die Lauffläche (14) aus Gummi oder auf Basis eines Zellschaumstoffs aus Kunststoff realisiert ist.

14. Behälter nach einem der vorhergehenden Ansprüche, **dadurch gekennzeichnet, dass** der Hohlraum mit außerhalb zum Beispiel über eine oder mehrere Öffnungen kommuniziert.

15. Behälter nach einem der vorhergehenden Ansprüche, wobei der Hohlraum geschlossen ist, wobei er insbesondere einen einzigen Hohlraum bildet, und mit einem Gas oder einem Gasgemisch unter Druck gefüllt ist.

16. Rad, das für einen mit Laufrädern versehenen Behälter, insbesondere zum Sammeln von Abfällen, bestimmt ist und eine Lauffläche (14) aufweist, die aus einem flexiblen Kunststoff realisiert ist, wobei die Lauffläche mindestens einen geschlossenen Hohlraum (20) aufweist, **dadurch gekennzeichnet, dass** die Lauffläche (14) mindestens eine innere, insbesondere ringförmige, Rippe (25) aufweist, die sich in dem Hohlraum (20) im Wesentlichen senkrecht zu der Drehachse (X) des Rades erstreckt.

17. Rad nach Anspruch 16, **dadurch gekennzeichnet, dass** die Lauffläche zwei, zum Beispiel durch Schweißen oder Kleben, zusammengefügte Teile aufweist.

18. Rad nach Anspruch 17, **dadurch gekennzeichnet, dass** die Lauffläche zwei zusammengefügte Teile aufweist, die jeder einer Hälfte der durch eine Ebene senkrecht zu der Drehachse (X) des Rades geschnittenen Lauffläche entsprechen.

19. Rad nach Anspruch 17, **dadurch gekennzeichnet, dass** die Lauffläche zwei zusammengefügte Teile aufweist, wovon der eine radial innen liegend und der andere radial außen liegend ist.

20. Rad nach Anspruch 16, **dadurch gekennzeichnet, dass** die Lauffläche monolithisch ist.

21. Verfahren zum Herstellen einer Lauffläche aus flexiblem Kunststoff, insbesondere aus Elastomer, zur Bildung eines Rades eines mit Laufrädern versehenen Behälters, wobei die Lauffläche mindestens einen im Wesentlichen geschlossenen Hohlraum (20) definiert und mindestens eine innere Rippe aufweist, die sich in dem Hohlraum im Wesentlichen senkrecht zu der Drehachse (X) des Rades erstreckt, wobei das Verfahren die folgenden Schritte umfasst:
- Extrudieren eines rohrförmigen Elements,
- Bilden der Lauffläche ausgehend von dem rohrförmigen Element, indem, zum Beispiel durch Schweißen, zwei Enden des rohrförmigen Elements zusammengefügt werden.

## Claims

1. Wheeled bin (1), in particular for collecting waste, of which at least one wheel (10) comprises a tread (14) of flexible plastic material, in particular elastomer, the tread (14) forming at least one substantially closed cavity (20), **characterised in that** the tread (14) has at least one internal rib (25), in particular annular, extending into said cavity (20) substantially perpendicular to the axis of rotation (X) of the wheel.

2. Bin according to claim 1, **characterised in that** the cavity is formed only by the tread.

3. Bin according to claim 1, **characterised in that** the cavity is formed by the tread and a hub (11) of the wheel.

4. Bin according to any one of the preceding claims, **characterised in that** the volume of the cavity (20) is greater than one quarter, in particular one half, of the total volume of the tread.

5. Bin according to claim 1, **characterised in that** the cavity (20) has an annular shape.

6. Bin according to any one of the preceding claims, **characterised in that** the tread (14) comprises a casing defining the closed cavity.

7. Bin according to claim 6, **characterised in that** the casing comprises a radially outer annular wall (15) having a constant thickness in a direction parallel to the axis of rotation (X) of the wheel.

8. Bin according to claim 6, **characterised in that** the casing comprises a radially outer annular wall (15) having a variable thickness in a direction parallel to the axis of rotation (X) of the wheel, this thickness increasing for example at the junction of this radially outer wall (15) with one or more side walls (16).

9. Bin according to any one of claims 6 to 8, **characterised in that** the casing has a ground contact area (21) that is substantially cylindrical of revolution.

10. Bin according to claim 1 and possibly any one of the other preceding claims, **characterised in that** the tread comprises two internal parallel ribs (25).

11. Bin according to claim 1 and possibly any one of the other preceding claims, **characterised in that** said at least one internal rib (25) is connected to a radially outer wall (15) of the tread (14).

12. Bin according to claim 1 and possibly any one of the other preceding claims, **characterised in that** said at least one internal rib (25) has a free end (26).

13. Bin according to any one of the preceding claims, **characterised in that** the tread (14) is made of rubber or based on a plastic cellular foam.

14. Bin according to any one of the preceding claims, **characterised in that** the cavity communicates with the outside, for example via one or more orifices.

15. Bin according to any one of the preceding claims, wherein the cavity is closed, forming in particular a single cavity, and is filled with a gas or a mixture of gases under pressure.

16. Wheel arranged to equip a wheeled bin (1), in particular for collecting waste, comprising at least one tread (14) made of a flexible plastic material, the tread having at least one closed cavity (20), **characterised in that** the tread (14) has at least one internal rib (25), in particular annular, extending into said cavity (20) substantially perpendicular to the axis of rotation (X) of the wheel.

17. Wheel according to claim 16, **characterised in that** the tread comprises two assembled portions, for example by welding or gluing.

18. Wheel according to claim 17, **characterised in that** the tread comprises two assembled portions, each corresponding to half of the tread divided by a plane perpendicular to the axis of rotation (X) of the wheel.

19. Wheel according to claim 17, **characterised in that** the tread comprises two assembled portions, one radially inner portion and one radially outer portion.

20. Wheel according to claim 16, **characterised in that** the tread is monolithic.

21. Method for manufacturing a tread of flexible plastic material, in particular an elastomer, to form a wheel of a wheeled bin, the tread defining at least one substantially closed cavity (20) and having at least one internal rib extending into the cavity substantially perpendicular to the axis of rotation (X) of the wheel, the method comprising the following steps:
- extruding a tubular member,
- forming the tread from the tubular member by assembling, for example by welding, the two ends of the tubular member.
